# EUROPÄISCHE PATENTSCHRIFT

(11) **EP 0 669 075 B1**
(45) Veröffentlichungstag und Bekanntmachung des Hinweises auf die Patenterteilung: **05.03.1997**
(21) Anmeldenummer: 93924515.5
(22) Anmeldetag: 11.11.1993
(51) Int. Cl.: H05B 41/29

(54) **SCHALTUNGSANORDNUNG ZUM BETRIEB VON NIEDERDRUCKENTLADUNGSLAMPEN**
CIRCUIT ARRANGEMENT FOR OPERATING LOW-PRESSURE DISCHARGE LAMPS
CIRCUIT PERMETTANT DE FAIRE FONCTIONNER DES LAMPES A DECHARGE BASSE PRESSION

(30) Priorität: 13.11.1992 DE 4238409
(43) Veröffentlichungstag der Anmeldung: 30.08.1995
(73) Patentinhaber: Patent-Treuhand-Gesellschaft für elektrische Glühlampen mbH, 81543 München (DE)
(72) Erfinder: SCHMITT, Harald, D-80686 München (DE)
(86) Internationale Anmeldenummer: DE9301079
(87) Internationale Veröffentlichungsnummer: WO9412007

(56) Entgegenhaltungen:
- EP-A- 0 371 439
- EP-A- 0 395 776
- DE-A- 3 611 611
- FR-A- 2 520 575
- GB-A- 2 261 332

## Beschreibung

Die Erfindung betrifft eine Schaltungsanordnung zum hochfrequenten Betrieb einer oder mehrerer parallel oder seriell zueinander geschalteter Niederdruckentladungslampen gemäß dem Oberbegriff des Patentanspruchs 1.

Eine derartige Schaltungsanordnung ist aus der europäischen Patentanmeldung 0 395 776 bekannt. Sie hat jedoch erstens den Nachteil, daß durch zusätzliche Begrenzer-Dioden am Lampenfußpunkt, einen hier notwendigerweise schnellen Brückengleichrichter und ein aufwendiges, wechselspannungsseitiges Funkentstör-Filter höhere Kosten und ein größerer Platzbedarf entstehen. Zum zweiten eignet sich die Schaltung auch weniger für niedrigere Netzspannungen in Kombination mit hohen Lampenbrenn- und Zündspannungen, da die volle Resonanzkapazität parallel zur Lampe liegt und folglich die umgesetzte Blindleistung - die zur Erzeugung der hohen Brenn- und Zündspannungen nötig ist - eine sehr große Modulation in Abhängigkeit des Augenblickwertes der gleichgerichteten Netzspannung erfährt.

Der Erfindung liegt daher die Aufgabe zugrunde, eine Schaltungsanordnung der eingangs genannten Art anzugeben, die mit technisch einfachen Mitteln ohne erhöhte Störstrahlungen und bei geringen zusätzlich Verlustleistungen eine Erhöhung des Leistungsfaktors der Schaltungsanordnung sowie einen zuverlässigen Betrieb ohne Schutzschaltung gewährleistet.

Diese Aufgabe wird bei einer Schaltungsanordnung der eingangs genannten Art erfindungsgemäß durch die kennzeichnenden Merkmale des Anspruchs 1 gelöst. Weitere vorteilhafte Merkmale sind den Unteransprüchen zu entnehmen.

Gemäß einer bevorzugten und vorteilhaften Ausführungsform wird die Modulation des Lampenstroms und auch die Erzeugung der Oberwellen dadurch weiter verringert, daß ein Kondensator parallel zur zweiten Diode der Diodenreihenschaltung angeordnet ist.

Eine weitere Funkentstörung wird erreicht durch einen weiteren Kondensator, der zur ersten Diode parallelgeschaltet ist.

Vorzugsweise wird die Kapazität des jeder Niederdruckentladungslampe zugeordneten Serienresonanzkreises durch zwei parallel geschaltete Kondensatoren gebildet, wobei für das Verhältnis der Kapazitäten der beiden Kondensatoren C_{R1} und C_{R2} (verbunden mit dem Siebkondensator) folgende Ungleichung günstig ist:${\text{0,5 < C}}_{\text{R1}} {\text{/C}}_{\text{R2}} \text{< 2.}$

Eine besonders bevorzugte Ausführungsform der Schaltungsanordnung ist irn Anspruch 6 angegeben, deren Bauelemente die in Anspruch 7 aufgeführte Spezifizierung aufweisen können.

Gemäß einer weiteren Ausführungsform kann der andere der beiden Kondensatoren bei passenden Wendeln durch entsprechend geänderte Vorheiz-Kondensatoren ersetzt werden.

Bei der erfindungsgemäßen Lösung handelt es sich um eine Pumpschaltung, bei der der positive Pol der gleichgerichteten Netzwechselspannung nach einem Funkentstör-Filter zur Funkentstörung über eine erste in Durchlaßrichtung gepolte schnelle Diode mit dem Fußpunkt der Lampe verbunden ist. Dieser Punkt ist über eine zweite in Durchlaßrichtung gepolte Diode mit dem Pluspol des Siebkondensators verbunden.

Dies bewirkt eine Stromaufnahme aus dem Netz während einer Halbperiode des HF-Inverters und eine Aufladung (Pumpen) des Siebkondensators während der anderen Halbperiode. Durch Vorschalten einer Drossel vor der ersten Diode und Parallelschalten eines Kondensators zur zweiten Diode ist sichergestellt, daß zu den Zeiten, in denen die Netzspannung die halbe Siebkondensatorspannung unterschreitet, der Aufladevorgang nicht unterbrochen wird. Das Überpumpen bzw. eine Spannungsüberlastung besonders während der Zündung wird bei dieser Schaltungsanordnung durch Abschwächung des Pumpvorgangs dadurch verhindert, daß die lampenparallele Resonanzkapazität in mindestens zwei Kondensatoren aufgesplittet und einer der mindestens zwei Kondensatoren direkt mit dem Plus- bzw. Minuspol des Siebkondensators verbunden ist. Dadurch wird sowohl eine Überspannung an diesem Kondensator verhindert, als auch die Modulation des Lampenstroms reduziert, ohne dabei eine starke Verschlechterung der Zündfähigkeit der Schaltung zu verursachen.

Eine weitere Verbesserung wird dadurch erreicht, daß parallel zur ersten Diode ein Kondensator geschaltet wird. Der Strom über diese erste Diode ist sehr oberwellenreich und verursacht starke Funkstörungen, besonders im Bereich oberhalb von 1 MHz. Der Kondensator mit einer Kapazität von ungefähr 1 - 5 nF bewirkt eine starke Reduktion der Oberwellen der Betriebsfrequenz (50 kHz) und somit eine drastische Verkleinerung der Funkstörungen.

Weitere Vorteile und Merkmale der Erfindung ergeben sich aus der folgenden Beschreibung mehrerer Ausführungsformen sowie aus den Zeichnungen, auf die Bezug genommen wird. Es zeigen:
- Fig. 1: ein Blockschaltbild der Schaltungsanordnung gemäß einer ersten Ausführungsform;
- Fig. 2: ein Schaltbild der Schaltungsanordnung gemäß Fig. 1;
- Fig. 3: ein Blockschaltbild einer weiteren Ausführungsform der Schaltungsanordnung zum Betrieb von mehreren parallelgeschalteten Niederdruckentladungslampen mit gemeinsamem Pumpzweig;
- Fig. 4: ein Blockschaltbild einer weiteren Ausführungsform der Schaltungsanordnung zum Betrieb von mehreren parallelgeschalteten Niederdruckentladungslampen mit getrennten Pumpzweigen;
- Fig. 5: ein Blockschaltbild einer weiteren Ausführungsform der Schaltungsanordnung zum Betrieb von mehreren seriell geschalteten Niederdruckentladungslampen mit gemeinsamem Pumpzweig.

Bei dem in Fig. 1 dargestellten Blockschaltbild ist an den Ausgängen eines Netzgleichrichters 10 ein Hochfrequenz-Filter bzw. Funkentstör-Filter 12 oder umgekehrt angeschlossen, dem ein HF-Inverter 14 mit zwei alternierend schaltenden Transistoren T₁ und T₂ und eine Ansteuerschaltung mit einem Mittenabgriff M (Fig. 2) zwischen den beiden Transistoren T₁ und T₂ folgen. Zwischen dem Mittenabgriff M der beiden Transistoren bzw. Schalttransistoren T₁ und T₂ und dem Pluspol des Funkentstör-Filters 12 ist über einen Serienresonanzkreis, der in Fig. 2 mit 16 bezeichnet ist, eine Niederdruckentladungslampe 18 geschaltet. Ein zwischen den beiden Eingängen des HF-Inverters 14 geschalteter Siebkondensator C_{S} ist mit seinem Minuspol mit dem Minuspol des Funkentstör-Filters 12 verbunden. Sein Pluspol ist über eine in Gleichstromvorwärtsrichtung und in Serie geschaltete Diodenreihenschaltung aus D₁ und D₂ mit dem Pluspol des Funkentstör-Filters 12 verbunden. Eine Induktivität L_{K} ist zwischen der ersten Diode D₁ und dem Pluspol des Funkentstör-Filters 12 angeordnet. Sie dient zur Aufladung des Siebkondensators C_{S}, wenn die Netzspannung unter die halbe C_{S}-Spannung fällt, während die erste Diode D₁ und die zweite Diode D₂ dazu dienen, daß in einer Halbperiode des HF-Inverters 14 der Siebkondensator C_{S} geladen wird und in der anderen Halbperiode Strom aus dem Netz aufgenommen wird. Ein der Diode D₂ parallelgeschalteter Kondensator C_{K} erleichtert das Durchschwingen des HF-Inverters 14 und verbessert die Zündfähigkeit der Schaltung. Ein parallel zur ersten Diode D₁ geschalteter zusätzlicher Kondensator C_{F} dient der Funkentstörung. Während eine erste Elektrode E₁ der Niederdruckentladungslampe 18 über die Induktivität L₃ und eine Kapazität C₃ mit dem Mittenabgriff M des HF-Inverters 14 verbunden ist, ist die zweite Elektrode E₂ der Niederdruckentladungslampe 18 an einen Abgriff bzw. Fußpunkt W₁₁ angeschlossen, der zwischen der ersten Diode D₁ und der zweiten Diode D₂ angeordnet ist. An den jeweiligen anderen Ausgängen der Elektroden E₁ und E₂ ist ein Zündkreis 20 angeschlossen.

Die lampenparallele Resonanzkapazität besteht aus zwei Kondensatoren C_{R1} und C_{R2}, wobei der erste Kondensator C_{R1} über den Fußpunkt W₁₁ die beiden Elektroden E₁ und E₂ der Niederdruckentladungslampe 18 miteinander verbindet und der zweite Kondensator C_{R2} parallel zum ersten Kondensator C_{R1}, aber nach der zweiten Diode D₂ angeordnet ist.

In Fig. 2 ist eine konkrete Ausgestaltung der Ausführungsform nach Fig. 1 dargestellt. In diesem Schaltbild der Schaltungsanordnung ist an den Plus- bzw. Minuspol des Netzgleichrichters 10 das Funkentstör-Filter 12 geschaltet, das aus zwei Kondensatoren Cπ₁ und Cπ₂ mit einer jeweiligen Kapazität von 150 nF und aus einer die beiden Kondensatoren Cπ₁ und Cπ₂ verbindende Induktivität Lπ von 680 µH besteht.

Der Minuspol des Siebkondensators C_{S} ist über das Funkentstör-Filter 12 mit dem Minuspol des Netzgleichrichters 10 verbunden, während der Pluspol des Siebkondensators C_{S} über die zweite Diode D₂ und dem dazu parallel geschalteten Kondensator C_{K} mit der zweiten Elektrode E₂ der Niederdruckentladungslampe 18 und über eine vierte Diode D₄ mit dem Funkentstör-Filter 12 verbunden ist. Die zweite Diode D₂ verbindet den Siebkondensator C_{S} über die erste Diode D₁ und die Drossel L_{K} mit einer Induktivität von 470 µH über das Funkentstör-Filter 12 mit dem Pluspol des Netzgleichrichters 10. Der zur ersten Diode D₁ parallelgeschaltete Kondensator C_{F} weist eine Kapazität von etwa 1 - 5 nF auf. Der HF-Inverter 14 ist einerseits zwischen der zweiten Diode D₂ und dem Pluspol des Siebkondensators C_{S} geschaltet und andererseits über das Funkentstör-Filter 12 mit dem Minuspol des Netzgleichrichters 10 verbunden. Der Mittenabgriff M des Gegentaktfrequenzgenerators 14 ist über eine Induktivität L₃ und eine Kapazität C₃ mit der ersten Elektrode E₁ der Niederdruckentladungslampe 18 verbunden. Die Induktivität L₃ und die Kapazität C₃ bilden zusammen mit den lampenparallelen Kondensatoren C_{R1} und C_{R2} den der Niederdruckentladungslampe 18 zugeordneten Serienresonanzkreis 16.

Der an den beiden anderen Anschlüssen der Elektroden E₁ und E₂ angeschlossene Zündkreis 20 weist parallel zu den Elektroden E₁ und E₂ zwei in Serie geschaltete Kondensatoren C₄ und C₅ auf, wobei parallel zum einen Kondensator C₄ ein temperaturabhängiger Widerstand R₄ vorgesehen ist. Die Serienschaltung aus den Kapazitäten C₄ und C₅ trägt zur Gesamtresonanzkapazität aus C_{R1} und C_{R2} bei.

In den Figuren 3 bis 5 sind Schaltungsanordnungen angegeben, mit denen zwei und mehr Niederdruckentladungslampen 18, 18n betrieben werden können.

In der Fig. 3 ist eine Schaltungsanordnung angegeben für den Betrieb von zwei und mehr parallelgeschalteten Niederdruckentladungslampen 18 und 18n, die alle mit einem gemeinsamen Pumpzweig betrieben werden. Dazu ist für jede weitere Niederdruckentladungslampe 18n ein eigener Zündkreis 20n, ein zusätzlicher Kondensator C_{R1n} bzw. C_{R2n}, der dem ersten Kondensator C_{R1} bzw. C_{R2} parallelgeschaltet ist und eine eigene Lampendrossel L₃ₙ und ein eigner Auskoppelkondensator C₃ₙ vorgesehen.

Fig. 4 zeigt eine Schaltungsanordung für zwei und mehr parallelgeschaltete Niederdruckentladungslampen 18n mit getrennten Pumpzweigen. Dabei besteht der Unterschied zu der Ausführungsform gemäß Fig. 3 darin, daß der weitere Kondensator C_{Rln} mit einem weiteren Pumpzweig verbunden ist. Der weitere Pumpzweig ist mit dem ersten Pumpzweig parallelgeschaltet und besteht aus der weiteren Induktivität L_{Kn}, einer weiteren Diodenreihenschaltung D₁ₙ und D₂ₙ und den jeweils parallelgeschalteten weiteren Kondensatoren C_{Kn} und C_{Fn}.

Ein Beispiel für in Serie geschaltete zwei und mehr Niederdruckentladungslampen 18, 18n ist in der Fig. 5 dargestellt. Dabei weisen alle in Serie geschaltete Niederdruckentladungslampen 18 und 18n einen einheitlichen Zündkreis 20 auf. Der Unterschied zur Ausführungsform gemäß Fig. 1 besteht darin, daß die erste Elektrode E₁ der ersten Niederdruckentladungslampe 18 mit der zweiten Elektrode E₂ₙ der weiteren Niederdruckentladungslampe 18n in Serie geschaltet und mit einer galvanisch getrennten Vorheizung, die aus einer Zusatzwicklung L_{3n'} auf der Lampendrossel L₃ besteht, verbunden ist.

In der nachfolgenden Bestückungsliste sind die verwendeten Schaltungselemente für eine Schaltungsanordnung zum Betrieb einer 20 W-Kompaktleuchtstofflampe an 120 V-Wechselspannung zusammengestellt:

| | |
|---|---|
| C₁ = 100nF | R₁ = 330 kΩ |
| C₂ = 2,2nF | R₂ = 10Ω |
| C₃ = 150 nF | R₃ = 470 kΩ |
| C₄ = 2,2 nF | |
| C₅ = 6,8 nF | |
| Cπ₁ = Cπ₂ = 150 nF | |
| C_{R1} = 4,7 nF | |
| C_{R2} = 3,3 nF | Lπ = 680 µH |
| C_{S} = 47 µF/ 33µF | Lₖ = 330 µH |
| C_{F} = 3,3 nF | L₃ = 1,4 mH |
| C_{K} = 15 nF | |
| D₁ = BA157 | T₁ = T₂ = IRF 224 |
| D₂ = BA157 | |
| D₃ = 1N4004 | |
| D₄ = 1N4004 | |

## Patentansprüche

1. Schaltungsanordnung zum hochfrequenten Betrieb einer oder mehrerer parallel oder seriell zueinander geschalteter Niederdruckentladungslampen (18), mit
- einem Netzgleichrichter (10)
- einem mit dem Netzgleichrichter (10) verbundenen Funkentstör-Filter (12)
- einem an den Gleichstromausgang des Netzgleichrichters (10) angeschlossenen HF-Inverter (14) mit zwei alternierend schaltenden Transistoren (T₁, T₂), einer Induktivität (L_{K}), einer Ansteuerschaltung und einem Mittenabgriff (M) zwischen den beiden Transistoren (T₁, T₂),
- einem Siebkondensator (C_{S}) parallel zu den Schaltstrecken der beiden Transistoren (T₁, T₂) des HF-Inverters (14),
- einem oder mehreren jeweils einer Niederdruckentladungslampe (18) zugeordneten Serienresonanzkreis (16) bestehend aus einer Resonanzinduktivität (L₃), einem Kopplungskondensator (C₃) und einer lampenparallelen Resonanzkapazität,
- Anschlußleitungen für die Niederdruckentladungslampen (18), wobei jeweils eine Leitung der ersten Elektroden (E₁) der Niederdruckentladungslampen (18) über die Resonanzinduktivität (L₃) an den Mittenabgriff (M) angeschlossen ist und jeweils eine weitere Leitung die zweiten Elektroden (E₂) der Niederdruckentladungslampen (18) über den Mittenabgriff einer in Gleichstromvorwärtsrichtung in Serie zum Siebkondensator (C_{S}) geschalteten, aus einer ersten und zweiten Diode (D₁, D₂) bestehende Diodenreihenschaltung mit dem Plus oder Minuspol des Netzgleichrichters (10) verbunden ist,
dadurch gekennzeichnet, daß die lampenparallele Kapazität des jeder Niederdruckentladungslampe (18) zugeordneten Serienresonanzkreises (16) in mehrere parallelgeschaltete Kondensatoren (C_{R1}, C_{R2}) aufgeteilt, und einer (C_{R2}) der Kondensatoren (C_{R1}, C_{R2}) direkt mit dem Plus- oder Minuspol des Siebkondensators (C_{S}) verbunden ist.

2. Schaltungsanordnung nach Anspruch 1, dadurch gekennzeichnet, daß ein Kondensator (C_{K}) parallel zur zweiten Diode (D₂) der Diodenreihenschaltung angeordnet ist.

3. Schaltungsanordnung nach Anspruch 1, dadurch gekennzeichnet, daß ein Kondensator (C_{F}) parallel zur ersten Diode (D₁) der Diodenreihenschaltung angeordnet ist.

4. Schaltungsanordnung nach einem der Ansprüche 1 bis 3, dadurch gekennzeichnet, daß die lampenparallele Kapazität des jeder Niederdruckentladungslampe (18) zugeordneten Serienresonanzkreises (16) aus zwei parallelgeschalteten Kondensatoren (C_{R1} und C_{R2}) besteht.

5. Schaltungsanordnung nach Anspruch 4, dadurch gekennzeichnet, daß für das Verhältnis der Kapazitäten der lampenparallelen Kondensatoren (C_{R1} und C_{R2}) folgende Ungleichung gilt:${\text{0,5 < C}}_{\text{R1}} {\text{/C}}_{\text{R2}} \text{< 2.}$

6. Schaltungsanordnung nach Anspruch 5, dadurch gekennzeichnet, daß
- das Funkentstör-Filter (12) dem Netzgleichrichter (10) nachgeordnet ist,
- zwischen den Ausgängen des Funkentstör-Filters (12) in Serie die Induktivität (L_{K}), die erste Diode (D₁) und die zweite Diode (D₂) sowie der Siebkondensator (C_{S}) geschaltet sind,
- der HF-Inverter (14) zwischen dem Anschlußpunkt zwischen der zweiten Diode (D₂) und dem Siebkondensator (C_{S}) und einem Ausgang des Funkentstör-Filters (12) angeordnet ist,
- ein Widerstand (R₁) und ein Kondensator (C₁) in Serie zwischen den Anschlußpunkt zwischen der zweiten Diode (D₂) und dem Siebkondensator (C_{S}) und einem Ausgang des Funkentstör-Filters (12) angeordnet sind,
- eine Zweirichtungsthyristordiode (DIAC) in Serie zwischen einem zwischen dem Widerstand (R₁) und dem Kondensator (C₁) vorhandenen Anschlußpunkt und dem Gate des zweiten Transistors (T₂) geschaltet sind,
- der Serienresonanzkreis (16) zwischen dem Mittenabgriff (M) und zwischen einem zwischen der ersten Diode (D₁) und der zweiten Diode (D₂) vorhandenen Punkt mit dem einen lampenparallelen Kondensator (C_{R1}) und mit dem zwischen der zweiten Diode (D₂) und dem Siebkondensator (C_{S}) angeordneten Punkt mit dem anderen lampenparallelen Kondensator (C_{R2}) geschaltet ist,
zur zweiten Diode (D₂) ein Kondensator (C_{K}) parallelgeschaltet ist,
- die Niederdruckentladungslampe bzw. -lampen (18) zum ersten lampenparallelen Kondensator (C_{R1}) parallelgeschaltet sind,
- ein weiterer Widerstand (R₃) zwischen der zweiten Diode (D₂) und dem Siebkondensator (C_{S}) und dem Mittenabgriff (M) geschaltet ist,
- ein Widerstand (R₂) und ein weiterer Kondensator (C₂) in Serie und zum weiteren Widerstand (R₃) parallelgeschaltet sind,
- parallel zur Niederdruckentladungslampe (18) zwei Kondensatoren (C₄, C₅) in Serie geschaltet sind, wobei zum ersten Kondensator (C₄) ein stetig sich selbst verstellender, ohmscher Widerstand (R₄) geschaltet ist, dessen Widerstandsänderung mit der Temperatur erfolgt,
- zwischen dem ersten Widerstand (R₁) und dem ersten Kondensator (C₁) und dem Mittenabgriff (M) eine dritte Diode (D₃) in Serie geschaltet ist, und daß
- der Pluspol des Siebkondensators (C_{S}) an das Funkentstör-Filter (12) über eine vierte Diode (D₄) angeschlossen ist.

7. Schaltungsanordnung nach Anspruch 6, dadurch gekennzeichnet, daß die einzelnen Bauelemente folgende Spezifizierung aufweisen:
| | |
|---|---|
| C₁ = 100nF | R₁ = 330 kΩ |
| C₂ = 2,2nF | R₂ = 10Ω |
| C₃ = 150 nF | R₃ = 470 kΩ |
| C₄ = 2,2 nF | |
| C₅ = 6,8 nF | |
| Cπ₁ = Cπ₂ = 150 nF | |
| C_{R1} = 4,7 nF | |
| C_{R2} = 3,3 nF | Lπ ≥ 680 µH |
| C_{S} = 47 µF | Lₖ ≥ 330 µH |
| C_{F} = 3,3 nF | L₃ = 1,4 mH. |
| C_{K} = 15 nF | |
| D₁ = BA157 | T₁ = T₂ = IRF 224 |
| D₂ = BA157 | |
| D₃ = 1N4004 | |
| D₄ = 1N4004 | |
| DIAC = N413 | |

8. Schaltungsanordnung nach einem der Ansprüche 2 bis 6, dadurch gekennzeichnet, daß der an den Elektroden (E₁, E₂) angeschlossene Kondensator (C_{R1}) der beiden lampenparallelen Kondensatoren (C_{R1}, C_{R2}) durch an die Niederdruckentladungslampe (18) angepaßte, entsprechend geänderte Vorheiz-Kondensatoren (C₄, C₅) ersetzt ist.

9. Schaltungsanordnung nach einem der Ansprüche 1 bis 8, dadurch gekennzeichnet, daß der Kopplungskondensator (C₃) entweder
- zwischen die Resonanzinduktivität und den Verknüpfungspunkten des anderen lampenparallelen Kondensators (C_{R2}) mit der Resonanzinduktivität (L₃) oder
- zwischen den Verknüpfungspunkt der Resonanzinduktivität (L₃) mit dem anderen lampenparallelen Kondensator (C_{R2}) und den Verknüpfungspunkt des einen lampenparallelen Kondensators (C_{R1}) mit der ersten Elektrode (E1) oder
- zwischen den Verknüpfungspunkt der ersten und zweiten Diode (D1, D2) mit dem einen lampenparallelen Kondensator (C_{R1}) mit der zweiten Elektrode (E2) oder
- zwischen die Resonanzinduktivität (L₃) und den Verknüpfungspunkt des Mittenabgriffs (M) mit dem weiteren Widerstand (R₃) geschaltet ist.

## Claims

1. Circuit arrangement for the radio-frequency operation of one or more low-pressure discharge lamps (18), connected to one another in parallel or series, having
- a power rectifier (10),
- a radio interference suppression filter (12) connected to the power rectifier (10),
- an RF inverter (14), which is connected to the DC output of the power rectifier (10) and has two alternately switching transistors (T₁, T₂), an inductor (L_{K}), a driving circuit and a centre tap (M) between the two transistors (T₁, T₂).
- a filter capacitor (C_{S}) in parallel with the switching junctions of the two transistors (T₁, T₂) of the RF inverter (14),
- one or more series resonance circuits (16), assigned in each case to a low-pressure discharge lamp (18) and consisting of a resonance inductor (L₃), a coupling capacitor (C₃) and a resonance capacitance in parallel with the lamp,
- connecting leads for the low-pressure discharge lamps (18), in each case one lead of the first electrode (E₁) of the low-pressure discharge lamps (18) being connected via the resonance inductor (L₃) to the centre tap (M), and in each case one further lead of the second electrode (E₂) of the low-pressure discharge lamps (18) being connected via the centre tap of a diode series circuit, connected in series in the DC forward direction to the filter capacitor (C_{S}) and consisting of a first and second diode (D₁, D₂), to the positive or negative terminal of the power rectifier (10),
characterized in that the capacitance, in parallel with the lamp, of the series resonance circuit (16) assigned to each low-pressure discharge lamp (18) is divided into a plurality of parallel-connected capacitors (C_{R1}, C_{R2}), and one (C_{R2}) of the capacitors (C_{R1}, C_{R2}) is connected directly to the positive or negative terminal of the filter capacitor (C_{S}).

2. Circuit arrangement according to Claim 1, characterized in that one capacitor (C_{K}) is arranged in parallel with the second diode (D₂) of the diode series circuit.

3. Circuit arrangement according to Claim 1, characterized in that one capacitor (C_{F}) is arranged in parallel with the first diode (D₁) of the diode series circuit.

4. Circuit arrangement according to one of Claims 1 to 3, characterized in that the capacitance, connected in parallel with the lamp, of the series resonance circuit (16) assigned to each low-pressure discharge lamp (18) consists of two parallel-connected capacitors (C_{R1} and C_{R2}).

5. Circuit arrangement according to Claim 4, characterized in that the following inequality holds for the ratio of the capacitances of the capacitors (C_{R1} and C_{R2}) in parallel with the lamp:${\text{0.5<C}}_{\text{R1}} {\text{/C}}_{\text{R2}} \text{<2.}$

6. Circuit arrangement according to Claim 5, characterized in that
- the radio interference suppression filter (12) is downstream of the power rectifier (10),
- the inductor (L_{K}), the first diode (D₁) and the second diode (D₂) as well as the filter capacitor (C_{S}) are connected in series between the outputs of the radio interference suppression filter (12),
- the RF inverter (14) is arranged between the connecting point between the second diode (D₂) and the filter capacitor (C_{S}) and an output of the radio interference suppression filter (12),
- a resistor (R₁) and a capacitor (C₁) are arranged in series between the connecting point between the second diode (D₂) and the filter capacitor (C_{S}) and an output of the radio interference suppression filter (12),
- a bidirectional diode thyristor (DIAC) is connected in series between a connecting point, present between the resistor (R₁) and the capacitor (C₁), and the gate of the second transistor (T₂),
- the series resonance circuit (16) is connected between the centre tap (M) and a point present between the first diode (D₁) and the second diode (D₂) to the one capacitor (C_{R1}), in parallel with the lamp, and is connected by means of the point arranged between the second diode (D₂) and the filter capacitor (C_{S}) to the other capacitor (C_{R2}), in parallel with the lamp,
- a capacitor (C_{K}) is connected in parallel with the second diode (D₂),
- the low-pressure discharge lamp or lamps (18) are connected in parallel with the first capacitor (C_{R1}) in parallel with the lamp,
- a further resistor (R₃) is connected between the second diode (D₂) and the filter capacitor (C_{S}) and the centre tap (M),
- a resistor (R₂) and a further capacitor (C₂) are connected in series and in parallel with the further resistor (R₃),
- two capacitors (C₄, C₅) are connected in series in parallel with the low-pressure discharge lamp (18), there being connected to the first capacitor (C₄) a continuously self-adjusting, ohmic resistor (R₄) whose change in resistance takes place with temperature,
- a third diode (D₃) is connected in series between the first resistor (R₁) and the first capacitor (C₁) and the centre tap (M), and in that
- the positive terminal of the filter capacitor (C_{S}) is connected to the radio interference suppression filter (12) via a fourth diode (D₄).

7. Circuit arrangement according to Claim 6, characterized in that the individual components have the following specification:
| | |
|---|---|
| C₁ = 100 nF | R₁ = 330 kΩ |
| C₂ = 2.2 nF | R₂ = 10 Ω |
| C₃ = 150 nF | R₃ = 470 kΩ |
| C₄ = 2.2 nF | |
| C₅ = 6.8 nF | |
| Cπ₁ = Cπ₂ = 150 nF | |
| C_{R1} = 4.7 nF | |
| C_{R2} = 3.3 nF | Lπ ≥ 680 µH |
| C_{S} = 47 µF | Lₖ ≥ 330 µH |
| C_{F} = 3.3 nF | L₃ = 1.4 mH |
| C_{K} = 15 nF | |
| D₁ = BA 157 | T₁ = T₂ = IRF 224 |
| D₂ = BA 157 | |
| D₃ = 1N4004 | |
| D₄ = 1N4004 | |
| DIAC = N 413 | |

8. Circuit arrangement according to one of Claims 2 to 6, characterized in that the capacitor (C_{R1}), connected to the electrodes (E₁, E₂), of the two capacitors (C_{R1}, C_{R2}), in parallel with the lamp, is replaced by preheating capacitors (C₄, C₅) which are adapted to the low-pressure discharge lamp (18) and correspondingly changed.

9. Circuit arrangement according to one of Claims 1 to 8, characterized in that the coupling capacitor (C₃) is connected either
- to the resonance inductor (L₃) between the resonance inductance and the connecting points of the other capacitor (C_{R2}), in parallel with the lamp, or
- to the first electrode (E₁) between the connecting point of the resonance inductor (L₃) with the other capacitor (C_{R2}), in parallel with the lamp, and the connecting point of the one capacitor (C_{R1}), in parallel with the lamp, or
- to the second electrode (E₂) between the connecting point of the first and second diode (D₁, D₂) with the one capacitor (C_{R1}), in parallel with the lamp, or
- to the further resistor (R₃) between the resonance inductor (L₃) and the connecting point of the centre tap (M).

## Revendications

1. Montage pour faire fonctionner à haute fréquence une ou plusieurs lampes (18) à décharge à basse pression branchées en parallèle ou en série, comportant
- un redresseur (10) de réseau,
- un filtre (12) d'antiparasitage relié au redresseur (10) de réseau,
- un inverseur (14) haute fréquence connecté à la sortie de courant continu du redresseur (10) de réseau et comportant deux transistors (T₁, T₂) conduisant en alternance, une inductance (L_{K}), un circuit de commande et une prise (M) médiane entre les deux transistors (T₁, T₂),
- un condensateur (C_{S}) de filtrage en parallèle avec les voies de conduction des deux transistors (T₁, T₂) de l'inverseur (14) haute fréquence,
- un ou plusieurs circuits (16) de résonance série associés chacun à une lampe (18) à décharge à basse pression et constitués d'une inductance (L₃) de résonance, d'un condensateur (C₃) de couplage et d'une capacité de résonance en parallèle avec une lampe,
- des lignes de raccordement pour les lampes (18) à décharge à basse pression, une ligne des premières électrodes (E₁) des lampes (18) à décharge à basse pression étant connectée par l'intermédiaire de l'inductance (L₃) de résonance à la prise médiane (M) et une autre ligne des secondes électrodes (E₂) des lampes (18) à décharge à basse pression étant reliée, par l'intermédiaire de la prise médiane d'un circuit-série de diodes branché en série avec le condensateur (C_{S}) de filtrage dans le sens direct du courant continu et constitué de première et seconde diodes (D₁, D₂), au pôle plus ou moins du redresseur (10) de réseau,
caractérisé en ce que la capacité, en parallèle avec une lampe, du circuit (16) de résonance série associé à chaque lampe (18) à décharge à basse pression est divisée en plusieurs condensateurs (C_{R1}, C_{R2}) branchés en parallèle et l'un (C_{R2}) des condensateurs (C_{R1}, C_{R2}) est relié directement au pôle plus ou moins du condensateur (C_{S}) de filtrage.

2. Montage suivant la revendication 1, caractérisé en ce qu'un condensateur (C_{K}) est disposé en parallèle avec la seconde diode (D₂) du circuit-série de diodes.

3. Montage suivant la revendication 1, caractérisé en ce qu'un condensateur (C_{F}) est disposé en parallèle avec la première diode (D₁) du circuit-série de diodes.

4. Montage suivant l'une des revendications 1 à 3, caractérisé en ce que la capacité, en parallèle avec une lampe, du circuit (16) de résonance série associé à chaque lampe (18) à décharge à basse pression est constituée de deux condensateurs (C_{R1} et C_{R2}) branchés en parallèle.

5. Montage suivant la revendication 4, caractérisé en ce que le rapport des capacités des condensateurs (C_{R1} et C_{R2}) en parallèle avec une lampe vérifie l'inégalité suivante:${\text{0,5 < C}}_{\text{R1}} {\text{/C}}_{\text{R2}} \text{< 2.}$

6. Montage suivant la revendication 5, caractérisé en ce que
- le filtre (12) d'antiparasitage est disposé en aval du redresseur (10) de réseau,
- l'inductance (L_{K}), la première diode (D₁) et la seconde diode (D₂) ainsi que le condensateur (C_{S}) de filtrage sont branchés en série entre les sorties du filtre (12) d'antiparasitage,
- l'inverseur (14) haute fréquence est disposé entre le point de raccordement de la seconde diode (D₂) et du condensateur (C_{S}) de filtrage et une sortie du filtre (12) d'antiparasitage,
- une résistance (R₁) et un condensateur (C₁) sont disposés en série entre le point de raccordement de la seconde diode (D₂) et du condensateur (C_{S}) de filtrage et une sortie du filtre (12) d'antiparasitage,
- une diode (DIAC) à thyristor bidirectionnel est branchée en série entre un point de raccordement de la résistance (R₁) et du condensateur (C₁) et la grille du second transistor (T₂),
- le circuit (16) de résonance série est branché à la prise médiane (M) et à un point, qui est présent entre la première diode (D₁) et la seconde diode (D₂) par l'un (C_{R1}) des condensateurs en parallèle avec la lampe et au point se trouvant entre la seconde diode (D₂) et le condensateur (C_{S}) de filtrage par l'autre condensateur (C_{R2}) en parallèle avec la lampe,
- il est branché en parallèle avec la seconde diode (D₂) un condensateur (C_{K}),
- la lampe ou les lampes (18) à décharge à basse pression est ou sont branchées en parallèle avec le premier condensateur (C_{R1}) en parallèle avec la première lampe,
- une autre résistance (R₃) est branchée entre le point présent entre la seconde diode (D₂) et le condensateur (C_{S}) du filtrage et la prise médiane (M),
- une résistance (R₂) et un autre condensateur (C₂) en série sont branchés en parallèle avec l'autre résistance (R₃),
- deux condensateurs (C₄, C₅) sont branchés en série en étant en parallèle avec la première lampe (18) à décharge à basse pression, une résistance ohmique (R₄), qui se règle constamment elle-même et dont le changement de résistance dépend de la température, étant branchée aux bornes du premier condensateur (C₄),
- une troisième diode (D₃) est branchée en série entre le point se trouvant entre la première résistance (R₁) et le premier condensateur (C₁), et la prise médiane (M) et
- le pôle plus du condensateur (C_{S}) de filtrage est connecté au filtre (12) d'antiparasitage par l'intermédiaire d'une quatrième diode (D₄).

7. Montage suivant la revendication 6, caractérisé en ce que les divers composants ont les spécifications suivantes :
| | |
|---|---|
| C₁ = 100 nF | R₁ = 330 kΩ |
| C₂ = 2,2 nF | R₂ = 10 Ω |
| C₃ = 150 nF | R₃ = 470 kΩ |
| C₄ = 2,2 nF | |
| C₅ = 6,8 nF | |
| Cπ₁ = Cπ₂ = 150 nF | |
| CR₁ = 4,7 nF | |
| CR₂ = 3,3 nF | Lπ ≥ 680 µH |
| C_{S} = 47 µF | Lₖ ≥ 330 µH |
| C_{F} = 3,3 nF | L₃ > 1,4 mH |
| C_{K} = 15 nF | |
| D₁ = BA157 | T₁ = T₂ = IRF 224 |
| D₂ = BA157 | |
| D₃ = 1N4004 | |
| D₄ = 1N4004 | |
| DIAC = N413 | |

8. Montage suivant l'une des revendications 2 à 6, caractérisé en ce que le condensateur (C_{R1}) connecté aux électrodes (E₁, E₂), des deux condensateurs (C_{R1}, C_{R2}) en parallèle avec une lampe est remplacé par des condensateurs (C₄, C₅) de préchauffage adaptés à la lampe (18) à décharge à basse pression et modifiés de manière adéquate.

9. Montage sur l'une des revendications 1 à 8, caractérisé en ce que le condensateur (C₃) de couplage est branché
- soit entre l'inductance de résonance et les points de liaison de l'autre condensateur (C_{R2}) en parallèle avec une lampe, avec l'inductance (L₃) de résonance,
- soit entre le point de liaison de l'inductance (L₃) de résonance avec l'autre condensateur (C_{R2}) en parallèle avec une lampe et le point de liaison de l'un (C_{R1}) des condensateurs en parallèle avec une lampe, avec la première électrode (E₁),
- soit entre le point de liaison de la première et de la seconde diode (D1, D2) avec l'un (C_{R1}) des condensateurs en parallèle avec une lampe, à la seconde électrode (E2),
- soit entre l'inductance (L₃) de résonance et le point de liaison de la prise médiane (M) avec l'autre résistance (R₃).
